# EUROPÄISCHE PATENTSCHRIFT

(11) **EP 1 283 301 B1**
(45) Veröffentlichungstag und Bekanntmachung des Hinweises auf die Patenterteilung: **19.07.2006**
(21) Anmeldenummer: 02450149.6
(22) Anmeldetag: 03.07.2002
(51) Int. Cl.: E01B 27/16

(54) **Maschine und Verfahren zum Erkennen der Schwellenlage eines Gleises**
Machine and method for recognizing the sleeper positions in a track
Machine et méthode pour identifier les positions des traverses dans une voie ferrée

(30) Priorität: 09.08.2001 AT 12492001
(43) Veröffentlichungstag der Anmeldung: 12.02.2003
(73) Patentinhaber: Franz Plasser Bahnbaumaschinen-Industriegesellschaft m.b.H., 1010 Wien (AT)
(72) Erfinder: Theurer, Josef, 1010 Wien (AT); Lichtberger, Bernhard Dr., 4060 Leonding (AT)

(56) Entgegenhaltungen:
- US-A- 3 762 333
- US-A- 3 942 000
- US-A- 4 186 310
- US-A- 5 671 679
- PATENT ABSTRACTS OF JAPAN vol. 1995, no. 02, 31. März 1995 (1995-03-31) & JP 06 322707 A (TOKIMEC INC), 22. November 1994 (1994-11-22)

## Beschreibung

Die Erfindung betrifft eine Maschine mit einer zyklisch einsetzbaren Arbeitsvorrichtung zur Bearbeitung eines Schwellen und Schienen aufweisenden Gleises sowie mit einer berührungslos wirkenden Abtasteinrichtung zum Erkennen einer Schwellenlage in Verbindung mit einer Wegmesseinheit zur Erfassung eines von der Maschine am Gleis zurückgelegten Weges und mit einer Steuereinheit zur Zentrierung der Arbeitsvorrichtung in Abhängigkeit von der abgetasteten Schwellenlage sowie ein Verfahren zur berührungslosen Abtastung von Schwellen.

Durch US 3 762 333A ist bereits eine derartige Maschine bekannt, die als Gleisstopfmaschine mit einem Stopfaggregat als Arbeitsvorrichtung ausgebildet ist. In Arbeitsrichtung vor dieser ist am Maschinenrahmen im Bereich der Schienenbefestigungsmittel eine als Pulsor ausgebildete Abtasteinrichtung angeordnet, die auf die Nähe eines metallischen Objektes, z.B. einer Schienenschraube, anspricht und ein entsprechendes Signal abgibt. Anhand einer Wegmeßeinrichtung wird der von der Maschine zurückgelegte Weg registriert. Die Maschine wird in weiterer Folge unter Berücksichtigung des bekannten Abstandes zwischen Pulsor und Stopfaggregat durch eine Steuereinrichtung derart gestoppt, daß das Stopfaggregat genau über einer Schwelle zu deren Unterstopfung zentriert ist.

Bei einer weiteren, gemäß AT 321 347B bekannten Maschine ist ein elektronenoptisches Kontrollorgan in Form einer Fernsehkamera vorgesehen, anhand derer die Bedienungsperson eine individuelle Einstellung des Stopfaggregates auf die Lage der Schwellen vornehmen kann.

Durch US 5 671 679A ist die Verwendung von verschiedenen Arten von Sensoren geoffenbart, mit denen die Lage einer Schwellenplatte oder eines ähnlichen Zielobjektes berührungslos erfaßt werden kann.

Gemäß JP 322707/94 A ist es auch bekannt, anhand einer aus einem Lichtschlitz und einer Kamera gebildeten Bildverarbeitungseinrichtung den Unterschied zwischen Schwellen- und Schotteroberfläche festzustellen und das Absenken von Stopfaggregaten einer Gleisstopfmaschine entsprechend zu steuern.

Die Aufgabe der vorliegenden Erfindung besteht nun in der Schaffung einer gattungsgemäßen Maschine sowie eines Verfahrens, mit der bzw. dem eine verbesserte Erkennung einer Schwellenlage gewährleistet ist.

Gemäß der Erfindung wird diese Aufgabe mit einer Maschine der gattungsgemäßen Art dadurch gelöst, daß die Abtasteinrichtung als Distanzmesser zur berührungslosen Erfassung von vertikalen Distanzmeßwerten zwischen Abtasteinrichtung einerseits und Schwellen bzw. Schotter des Gleises andererseits ausgebildet ist, und daß die mit dem Distanzmesser verbundene Steuereinheit für eine fortlaufende und aufeinanderfolgende Unterteilung der wegabhängigen Meßstrecke jeweils in einen lediglich geringfügig voneinander abweichende Distanzmeßwerte umfassenden Schwellenerkennungsabschnitt X und einen daran anschließenden, durch eine Folge von sprunghaft veränderten Distanzmeßwerten gekennzeichneten Schottererkennungsabschnitt Y ausgebildet ist.

Durch diese erfindungsgemäße Lösung ist es möglich, die Schwellenlage zuverlässig und vorallem unabhängig von der Schwellenart zu erkennen, so daß auch ältere Gleise mit einer Vielzahl von verschiedenen Schwellenarten bzw. Schienenbefestigungsarten problemlos abtastbar sind. Durch Anordnung zweier in Maschinenquerrichtung voneinander distanzierter Abtasteinrichtungen besteht auch in vorteilhafter Weise die Möglichkeit, eine Schräglage von Schwellen zu erkennen.

Weitere vorteilhafte Ausbildungen der Erfindung ergeben sich aus den Unteransprüchen und den Zeichnungen.

Im folgenden wird die Erfindung an Hand eines in der Zeichnung dargestellten Ausführungsbeispieles näher beschrieben.

Es zeigen:
Fig.1 eine vereinfachte Seitenansicht einer Maschine mit einer zyklisch einsetzbaren Arbeitsvorrichtung zur Bearbeitung eines Gleises,
Fig.2 eine schematische Darstellung einer Abtasteinrichtung mit einer Meßkurve,
Fig.3 eine schematisierte Darstellung eines Gleises mit zwei Abtasteinrichtungen sowie entsprechenden Meßkurven, und
Fig.4 eine schematisierte Darstellung von Teilen der Maschine.

Eine in Fig.1 dargestellte Maschine 1 weist einen auf Schienenfahrwerken 2 abgestützten Maschinenrahmen 3 auf und ist durch einen Fahrantrieb 4 auf einem aus Schwellen 5 und Schienen 6 gebildeten Gleis 7 verfahrbar. Zwischen den Schienenfahrwerken 2 ist eine zyklisch einsetzbare Arbeitsvorrichtung 8 in Form eines Stopfaggregates 9 angeordnet. Diesem ist ein Gleishebeaggregat 10 sowie ein Bezugsystem 11 zugeordnet. In einer durch einen Pfeil 12 dargestellten Arbeitsrichtung vor der Arbeitsvorrichtung 8 befinden sich zwei in Maschinenquerrichtung einander gegenüberliegende Abtasteinrichtungen 13 zur Erkennung der Schwellenlage im Gleis 7.

Für die Messung des von der Maschine 1 am Gleis 7 zurückgelegten Weges ist eine auf der Schiene 6 abrollbare Wegmeßeinheit 14 vorgesehen. Diese steht ebenso wie die Abtasteinrichtung 13 mit einer Steuereinheit 15 in Verbindung.

Wie insbesondere aus Fig.2 ersichtlich, ist die Abtasteinrichtung 13 als Distanzmesser 16 für eine berührungslose Messung des vertikalen Abstandes zu der darunterliegenden Schwelle 5 bzw. zu Schotter 17 ausgebildet. Eine in Abhängigkeit des von der Maschine 1 zurückgelegten Weges s erfaßte Meßkurve 18 setzt sich aus einer Vielzahl von Distanzmeßwerten d zusammen.

Die Meßkurve 18 besteht in abwechselnder Folge aus einem lediglich geringfügig voneinander abweichende Distanzmeßwerte d aufweisenden Schwellenerkennungsabschnitt X und einem Schottererkennungsabschnitt Y zusammen, der sich aus einer Vielzahl von sprunghaft zueinander verändernden Distanzmeßwerten d zusammensetzt. Beginn und Ende des Schwellenerkennungsabschnittes X können relativ einfach unter Zuordnung einer Sprungstelle A bzw. B erkannt werden. Durch Halbierung des Schwellenerkennungsabschnittes X wird ein Zentrierpunkt Zₓ für die zeitversetzte Zentrierung des Stopfaggregates 9 oberhalb der entsprechenden Schwelle 5 ermittelt.

Die innerhalb der beiden Sprungstellen A,B liegenden Distanzmeßwerte d befinden sich mit ihren jeweiligen Maximalwerten innerhalb einer Minimalbandbreite m. Die den Schottererkennungsabschnitt Y definierenden Distanzmeßwerte d liegen mit ihren Maximalwerten deutlich außerhalb der Minimalbandbreite m.

Wie in Fig.3 ersichtlich, sind zwei in Maschinenquerrichtung voneinander distanzierte Distanzmesser 16 vorgesehen, um im Rahmen einer Arbeitsvorfahrt der Maschine 1 entlang zweier in Gleislängsrichtung verlaufender Meßlinien 21 die Schwellenlage abzutasten. Damit besteht die Möglichkeit, zwei voneinander unabhängige Meßkurven 18 zu bilden, aus denen schließlich z.B. infolge einer wegversetzten Sprungstelle A eine Schräglage SL einer Schwelle 5 erkennbar ist. Damit können die beiden nachfolgenden, hier nicht näher dargestellten Stopfaggregate 9 unabhängig voneinander jeweils optimal über dem jeweiligen Schwellenabschnitt zur Einleitung des Stopfvorganges zentriert werden.

Wie in Fig. 4 schematisch dargestellt, wird in der Steuereinheit 15 unter Registrierung von Sprungstellen A, B die aus einer Vielzahl von Distanzmeßwerten gebildete, wegabhängige Meßkurve 18 in abwechselnd aufeinanderfolgende Schwellenerkennungsabschnitte X und Schottererkennungsabschnitte Y unterteilt, indem beispielsweise die lediglich innerhalb einer Minimalbandbreite m liegenden Distanzmeßwerte d herausgefiltert werden.

In einer Eingabeeinheit 22 können Grenzwerte zur Definition der Minimalbandbreite m sowie eine Minimal- und Maximalbreite von im Gleis 7 möglicherweise vorkommenden Schwellen 5 zur Definition eines Schwellenakzeptanzbereiches SA eingegeben werden. In einer Prüfeinheit 23 erfolgt eine Plausibilitätsprüfung des zuvor ermittelten Schwellenerkennungsabschnittes X, ob die durch die beiden Sprungstellen A,B definierte Schwellenbreite innerhalb der in der Eingabeeinheit 22 gespeicherten Grenzwerte liegt. Falls diese Prüfung negativ ist, erfolgt die Aktivierung einer akustischen und/oder optischen Warneinrichtung 24, um eine Bedienungsperson auf die unklare Situation aufmerksam zu machen.

Bei positiver Prüfung wird unter Halbierung der Wegdistanz zwischen den Sprungstellen A, B der Zentrierpunkt Zₓ ermittelt, gespeichert und wegversetzt für einen automatischen Vorfahrtsstopp der Maschine 1 abgegeben, um schließlich die Stopfaggregate 9 über der jeweiligen Schwelle 5 zu zentrieren.

Durch die Berechnung der mittleren Schwellenbreite und des mittleren Schwellenabstandes kann das Vorliegen von Doppelschwellen erkannt und angezeigt werden. Durch einen Vergleich der gerechneten mit der tatsächlich gemessenen Vorfahrt wird automatisch ein Korrekturwert berechnet, der die sich während der Arbeit ergebenden unterschiedlichen Verhältnisse (Reibwert Rad/Schiene) in der Berechnung der Sollvorfahrtswerte berücksichtigt. Durch die Möglichkeit, den Bremspunkt der Maschine 1 und das Vorsignal mittels digitaler Einstellmöglichkeit zu verschieben, ist auch eine manuelle Korrektur der Zentrierung der Arbeitsvorrichtung 8 durch die Bedienungsperson möglich. Eventuell im Bereich der Meßlinien 21 liegender Schotter 17 ist durch eine höhenverstellbare Kehreinrichtung 25 (Fig.1) entfernbar.

## Patentansprüche

1. Maschine (1) mit einer zyklisch einsetzbaren Arbeitsvorrichtung (8) zur Bearbeitung eines Schwellen (5) und Schienen (6) aufweisenden Gleises (7) sowie mit einer berührungslos wirkenden Abtasteinrichtung (13) zum Erkennen einer Schwellenlage in Verbindung mit einer Wegmesseinheit (14) zur Erfassung eines von der Maschine (1) am Gleis (7) zurückgelegten Weges (s) und mit einer Steuereinheit (15) zur Zentrierung der Arbeitsvorrichtung (8) in Abhängigkeit von der abgetasteten Schwellenlage, **dadurch gekennzeichnet, daß** die Abtasteinrichtung (13) als Distanzmesser (16) zur berührungslosen Erfassung von vertikalen Distanzmeßwerten (d) zwischen Abtasteinrichtung (13) einerseits und Schwellen (5) bzw. Schotter (17) des Gleises (7) andererseits ausgebildet ist, und daß die mit dem Distanzmesser (16) verbundene Steuereinheit (15) für eine fortlaufende und aufeinanderfolgende Unterteilung der wegabhängigen Meßstrecke jeweils in einen lediglich geringfügig voneinander abweichende Distanzmeßwerte (d) umfassenden Schwellenerkennungsabschnitt X und einen daran anschließenden, durch eine Folge von sprunghaft veränderten Distanzmeßwerten (d) gekennzeichneten Schottererkennungsabschnitt Y ausgebildet ist.

2. Maschine nach Anspruch 1, **dadurch gekennzeichnet, daß** bezüglich der Maschinenquerrichtung zwei voneinander distanzierte Distanzmesser (16) vorgesehen sind, denen jeweils eine eigene Prüfeinheit (23) zugeordnet ist.

3. Verfahren zur Bearbeitung eines Gleises (7) mittels einer zyklisch einsetzbaren Arbeitsvorrichtung (8), wobei im Rahmen einer Maschinenvorfahrt der zurückgelegte Weg (s) gemessen und die Lage von Schwellen (5) berührungslos abgetastet wird, **dadurch gekennzeichnet, daß**
a) entlang einer in Gleislängsrichtung über Schwellen (5) und Schotter (17) verlaufenden Meßlinie (21) kontinuierlich in vertikaler Richtung verlaufende Distanzmeßwerte (d) zwischen Maschine (1) und Schotter (17) bzw. Schwelle (5) ermittelt und gespeichert werden, wonach
b) eine solcherart eruierte wegabhängige Meßkurve (18) in einen lediglich minimale Meßwertänderungen aufweisenden und den Beginn mit einer ersten Sprungstelle (A) registrierenden Schwellenerkennungsabschnitt (X) unterteilt wird, dem
c) jeweils unter Zuordnung einer zweiten Sprungstelle (B) ein Schottererkennungsabschnitt (Y) folgt, der durch eine aufeinanderfolgende Anzahl von sprunghaft veränderten, mit den Maximalwerten außerhalb der Minimalbandbreite (m) liegenden Distanzmeßwerten (d) gekennzeichnet ist.

4. Verfahren nach Anspruch 3, **dadurch gekennzeichnet, daß** die den Schwellenerkennungsabschnitt (X) definierenden minimalen und maximalen Distanzmeßwerte (d) zur Definition einer Minimalbandbreite (m) speicherbar sind.

5. Verfahren nach Anspruch 3 oder 4, **dadurch gekennzeichnet, daß** der den Schwellenerkennungsabschnitt (X) definierende Abstand der beiden Sprungstellen (A,B) zueinander im Rahmen einer permanenten Plausibilitätsprüfung mit einem in einer Steuereinheit (15) gespeicherten, verschiedene Schwellenbreiten von im Gleis (7) möglicherweise vorkommenden verschiedenen Bauarten von Schwellen (5) umfassenden Schwellenakzeptanzbereich (SA) für die Schwellenbreite verglichen wird.

6. Verfahren nach einem der Ansprüche 3 bis 5, **dadurch gekennzeichnet, daß** eine optische und/oder akustische Warneinrichtung (24) aktiviert wird, sobald die Plausibilitätsprüfung für den Schwellenerkennungsabschnitt (X) ein außerhalb des gespeicherten Schwellenakzeptanzbereiches (SA) liegendes Ergebnis zur Folge hat.

7. Verfahren nach einem der Ansprüche 3 bis 6, **dadurch gekennzeichnet, daß** bezüglich der Maschinenvorfahrtsrichtung vor der Abtasteinrichtung (13) ein in der Meßlinie (21) liegender Bereich der Schwelle (5) abgekehrt wird.

## Claims

1. A machine (1) having a cyclically operable working device (8) for treating a track (7) comprising sleepers (5) and rails (6), and also having a non-contact scanning device (13) for detecting a sleeper position in connection with an odometer (14) for registering a distance (s) travelled by the machine (1) on the track (7), and a control unit (15) for centering the working device (8) in dependence upon the scanned sleeper position, **characterized in that** the scanning device (13) is designed as a distance measuring device (16) for non-contact registration of vertical distance measurement values (d) between the scanning device (13), on the one hand, and sleepers (5) or ballast (17) of the track (7), on the other hand, and that the control unit (15) connected to the distance measuring device (16) is designed for continuously and sequentially subdividing the path-correlated measuring span in each case into a sleeper detection section X, comprising distance measurement values (d) differing only slightly from one another, and an adjacent ballast detection section Y **characterized by** a sequence of abruptly fluctuating distance measurement values (d).

2. A machine according to claim 1, **characterized in that** two distance measuring devices (16) are provided, distanced from one another with regard to the transverse direction of the machine, with each of which a separate testing unit (23) is associated.

3. A method of treating a track (7) by means of a cyclically operable working device (8), wherein, during advance of a machine, the travelled distance (s) is measured and the position of sleepers (5) is scanned in a non-contact manner, **characterized in that**
a) along a measuring line (21) extending in the longitudinal direction of the track across sleepers (5) and ballast (17), distance measurement values (d) extending in a vertical direction between the machine (1) and ballast (17) or sleeper (5) are continuously obtained and stored, whereafter
b) a path-correlated measuring curve (18) thus established is subdivided into a sleeper detection section (X), at the beginning of which a first transition point (A) is registered and which comprises merely minimal variations of the measuring value, which
c) is followed in each case, in correlation with a second transition point (B), by a ballast detection section (Y) which is **characterized by** number of sequential, abruptly fluctuating measuring values (d) whose maximal values lie outside of the minimal band width (m).

4. A method according to claim 3, **characterized in that** the minimal and maximal distance measurement values (d) defining the sleeper detection section (X) can be stored for defining a minimal band width (m).

5. A method according to claim 3 or 4, **characterized in that** the distance, defining the sleeper detection section (X), of the two transition points (A,B) from one another is compared, in the course of a continual plausibility check, with a sleeper acceptance range (SA) for the sleeper width, stored in a control unit (15) and comprising various sleeper widths of different types of sleepers (5) possibly occurring in the track (7).

6. A method according to one of claims 3 to 5, **characterized in that** an optical and/or acoustical warning device (24) is activated as soon as the plausibility check of the sleeper detection section (X) produces a result lying outside the stored sleeper acceptance range (SA).

7. A method according to one of claims 3 to 6, **characterized in that** a region of the sleeper (5) situated in the measuring line (21) is swept clean in front of the scanning device (13), with regard to the direction of advance of the machine.

## Revendications

1. Machine (1) avec un dispositif de travail (8) pouvant être mis en oeuvre de manière cyclique et servant au traitement d'une voie ferrée (7) présentant des traverses (5) et des rails (6) ainsi qu'avec un équipement de palpage (13) travaillant sans contact servant à détecter une position de traverse en association avec une unité de mesure de déplacement (14) servant à l'acquisition d'un déplacement (s) effectué sur la voie ferrée (7) par la machine (1) et avec une unité de commande (15) servant au centrage du dispositif du travail (8) en fonction de la position de traverse palpée, **caractérisée en ce que** l'équipement de palpage (13) est conçu en tant que télémètre (16) servant à acquérir sans contact les valeurs de mesure des distances (d) verticales entre l'équipement de palpage (13) d'une part et les traverses (5) ou le ballast (17) de la voie ferrée (7) d'autre part et **en ce que** l'unité de commande (15) raccordée au télémètre (16) est conçue pour une subdivision continue et successive des trajets de mesure en fonction du déplacement en un tronçon de détection de traverses (X) comprenant des valeurs de mesure de distance (d) s'écartant seulement légèrement l'une de l'autre et en un tronçon de détection de ballast (Y) lui succédant et **caractérisé par** une suite de valeurs de mesure de distance (d) fluctuant par sauts.

2. Machine selon la revendication 1, **caractérisée en ce qu'**on a prévu deux télémètres (16) écartés l'un de l'autre dans le sens transversal de la machine et auxquels est associée respectivement une unité de contrôle (23) spécifique.

3. Procédé de traitement d'une voie ferrée (7) au moyen d'un dispositif de travail (8) pouvant être mis en oeuvre de manière cyclique, le déplacement (s) effectué dans le cadre d'une avance de la machine étant mesuré et la position des traverses (5) étant palpée sans contact, **caractérisé en ce que**
a) le long d'une ligne de mesure (21) s'étendant au-dessus des traverses (5) et du ballast (17) dans le sens longitudinal de la voie ferrée, les valeurs de mesure de distance (d) s'étendant en continu dans le sens vertical entre la machine (1) et le ballast (17) ou selon le cas les traverses (5) sont déterminées et mémorisées, suite à quoi
b) un relevé de mesure (18) ainsi généré en fonction du déplacement est subdivisé en un tronçon de détection de traverses (X) ne présentant que des variations minimales de valeurs de mesure et enregistrant le début avec un premier point de saut (A)
c) tronçon auquel succède chaque fois, moyennant association d'un deuxième point de saut (B), un tronçon de détection de ballast (Y) qui est **caractérisé par** une série successive de valeurs de mesure de distance (d) variant par sauts et dont les valeurs maximales se situant à l'extérieur de la plage de bande minimale (m).

4. Procédé selon la revendication 3, **caractérisé en ce que** les valeurs de mesure de distance (d) minimales et maximales définissant le tronçon de détection de traverses (X) peuvent être mémorisées pour définir une plage de bande minimale (m).

5. Procédé selon la revendication 3 ou 4, **caractérisé en ce que** la distance entre les deux points de saut (A, B) définissant le tronçon de détection de traverse (X) est, dans le cadre d'un contrôle permanent de plausibilité, comparé avec une plage d'acceptation de traverses (SA) mémorisée dans une unité de commande (15) et comprenant différentes largeurs de traverses des différents types de traverses (5) pouvant éventuellement être présents sur le voie ferrée (7).

6. Procédé selon l'une quelconque des revendications 3 à 5, **caractérisé en ce qu'**un avertisseur (24) acoustique et/ou optique dès que le contrôle de plausibilité du tronçon de détection de traverses (X) donne un résultat se situant en dehors de la plage d'acceptation de traverse (SA) mémorisée.

7. Procédé selon l'une quelconque des revendications 3 à 6, **caractérisé en ce que** devant l'équipement de palpage (13), par rapport au sens d'avance de la machine, une zone de traverses (5) située dans la ligne de mesure (21) est balayée.
